# EUROPÄISCHE PATENTSCHRIFT

(11) **EP 2 984 707 B1**
(45) Veröffentlichungstag und Bekanntmachung des Hinweises auf die Patenterteilung: **05.08.2020**
(21) Anmeldenummer: 14718024.4
(22) Anmeldetag: 07.04.2014
(51) Int. Cl.: H01Q 15/00, H01Q 1/12, H01Q 1/32

(54) **VERSPIEGELTE FENSTERSCHEIBE, INSBESONDERE FÜR SCHIENENFAHRZEUGE**
METAL-COATED WINDOWPANE, PARTICULARLY FOR RAIL VEHICLES
VITRE RÉFLECTORISÉE, EN PARTICULIER POUR VÉHICULES FERROVIAIRES

(30) Priorität: 09.04.2013 DE 102013206180
(43) Veröffentlichungstag der Anmeldung: 17.02.2016
(73) Patentinhaber: Siemens Mobility GmbH, 81739 München (DE)
(72) Erfinder: MAYER, Lukas Walter, A-1020 Wien (AT); DEMMER, Andreas, A-1220 Wien (AT); HOFMANN, Andreas, A-1140 Wien (AT); SCHIEFER, Martin, A-3100 St. Pölten (AT)
(86) Internationale Anmeldenummer: PCT/EP2014/056931
(87) Internationale Veröffentlichungsnummer: WO 2014/166869

(56) Entgegenhaltungen:
- DE-C1- 19 503 892
- US-A1- 2004 107 641
- US-A1- 2010 288 116
- MITCHELL K ET AL: "Research to Demonstrate the Ability of Close-coupled Frequency Selective Structures to Enhance the Spectral Efficiency of Radio Systems in Buildings", INTERNET CITATION, 31. März 2004 (2004-03-31), Seiten 1-166, XP002582507, Gefunden im Internet: URL:http://www.ofcom.org.uk/research/techn ology/spectrum_efficiency_scheme/ses2003-0 4/ay4462b/ay4462b1_1.pdf [gefunden am 2010-05-18]

## Beschreibung

### Technisches Gebiet

Die vorliegende Erfindung betrifft eine verspiegelte Fensterscheibe für einen Einsatz in Fahrzeugen, insbesondere Schienenfahrzeugen wie z.B. Zügen oder Straßenbahnen, sowie ein mit derartigen Fensterscheiben ausgestattetes Fahrzeug. Die Fensterscheibe weist dabei eine transparente, strukturierte und elektrisch leitfähige Metallisierung auf.

### Stand der Technik

In Fahrzeugen wie z.B. Schienenfahrzeugen für den Personenverkehr wird eine Verfügbarkeit von aktuellen Kommunikationsdiensten wie z.B. mobile Sprachkommunikation, mobile Datenkommunikation, etc. auf Basis von GSM, UMTS und in Zukunft auch auf Basis von Long Term Evolution (LTE), einem Mobilfunkstandard der vierten Generation, immer stärker gefordert. Daher sind eine gute Netzabdeckung sowie eine entsprechende Empfangsqualität auch in Fahrzeugen, insbesondere des öffentlichen Verkehrs wie z.B. Zügen, Straßenbahnen, etc. gefragt.

Ein Hindernis für einen guten Empfang stellen dabei verspiegelte Fensterscheiben in diesen Fahrzeugen dar. Die Verspiegelung wird als Sonnenschutz eingesetzt und soll verhindern, dass ein Fahrzeug durch Wärmestrahlung unerwünscht aufgeheizt wird. Allerdings werden von der Verspiegelung der Fensterscheiben nicht nur die Wärmestrahlung bzw. die Sonnenstrahlen reflektiert, sondern auch andere elektronmagnetische Wellen wie z.B. die elektromagnetischen Wellen für mobile Kommunikationsdienste von Funkkommunikationseinrichtungen.

Das Fahrzeug weist damit für elektromagnetische Wellen eine hohe Durchgangsdämpfung auf und wirkt wie ein Faraday'scher Käfig. Beispielsweise beträgt beim Intercity-Express oder ICE die Dämpfung rund 30 dB. Die Abschirmung beträgt somit ca. 99,9%.

Anstatt einem Verzicht oder einer Reduktion der Verspiegelung und damit einer Reduktion bzw. eines Aufhebens der (thermischen) Isolationswirkung sind aus dem Stand der Technik wie z.B. aus http://de.wikipedia.org/wiki/Intrain-Repeater so genannte Intrain-Repeater zur Überwindung der Durchgangsdämpfung bekannt. Durch Intrain-Repeater soll eine Kommunikation zwischen einem mobilen Endgerät (z.B. Mobiltelefon, Tablet-PC, Smartphone, etc.) und einer Funkkommunikationseinrichtung, welche sich außerhalb des Fahrzeugs befindet (z.B. Mobilfunknetz, etc.), verbessert und eine möglichst störungsfreie Kommunikationsverbindung ermöglicht werden.

Ohne einen Intrain-Repeater wäre eine störungsfreie Nutzung von mobilen Kommunikationsdiensten bzw. eine störungsfreie Verbindung ohne Abbrüche nur in jenen Gebieten möglich, welche eine ausreichend hohe Feldstärke aufweisen, um die Abschirmung von Fahrzeugen wie z.B. von modernen Reisezügen zu überwinden. Dies ist üblicherweise in Ballungsgebieten und in den Bahnhöfen der Fall. Gerade im ländlichen Raum sind die Funkkommunikationseinrichtungen wie z.B. Mobilfunknetze auf Basis des GSM- oder UMTS-Standards nicht so stark bzw. dicht ausgebaut. Dadurch ist eine Versorgung bzw. entsprechende Verbindung zu Funkkommunikationseinrichtungen von Fahrzeugen oder einzelnen Wagen ohne Intrain-Repeater nicht immer gewährleistet.

Aus der Schrift DE 195 03 892 C1 oder aus der Schrift EP 2 586 610 A1 sind ist z.B. Fensterscheiben für den Einsatz in Fahrzeugen (z.B. Kraftzeugen, etc.) bekannt, durch welche die Empfangsqualität für mobile Endgeräte (z.B. Mobiltelefone, etc.) im Innenraum eines Fahrzeugs - auch ohne Einsatz eines Repeaters - erhöht wird. Diese Fensterscheibe ist mit einer elektrisch leitenden, transparenten Schicht versehen. Diese Schicht wird z.B. mittels metallischen Bedampfens auf die Scheibe aufgebracht, wobei beim Bedampfen die Schicht strukturiert wird. Die Strukturierung der Schicht ist dabei so ausgeformt, dass Signale von bestimmten Funkkommunikationseinrichtungen (z.B. GSM, UMTS, Radiowellen, etc.) und damit bei bestimmten Frequenzen möglichst ungehindert passieren können. Allerdings werden von diesen Fensterscheiben Signale nicht frequenzselektiv durchgelassen, wodurch z.B. im Innenraum des Fahrzeugs befindliche Funkkommunikationseinrichtungen gestört werden können.

Um Kommunikationsdienste, insbesondere mobile Datendienste, in Fahrzeugen wie z.B. dem ICE der Deutschen Bahn oder dem railjet der Österreichischen Bundesbahn, etc. anbieten zu können, wird heutzutage beispielsweise in diesen Fahrzeugen ein drahtloser Internetzugang angeboten. Dazu wird z.B. das Fahrzeug bzw. der Zug mit Wireless Local Area Network- oder WLAN-Technik ausgerüstet, sodass die mobilen Datendienste bzw. das drahtlose Internet in allen Wagons des Zuges verfügbar ist - auch wenn der Zug außerhalb von Gebieten unterwegs ist, welche für diese Dienste ausreichende Netzversorgung aufweisen. Dazu ist innerhalb des Fahrzeugs eine entsprechende Infrastruktur bzw. Funkkommunikationseinrichtung wie z.B. WLAN-Hotspots angebracht. Allerdings werden Signale von Funckommunikationseinrichtungen, die außerhalb des Fahrzeuges liegen und eine selben Frequenzbereich nützen, von Fensterscheiben wie z.B. in den Schriften DE 195 03 892 C1 oder EP 2 586 610 A1 beschrieben, nicht aus dem Innenraum des Fahrzeugs ferngehalten. Diese Signale können dann die Funckommunikationseinrichtung im Inneren des Fahrzeugs bzw. die angebotenen Dienste stören. Weiterhin könnten beispielsweise in einem Fahrzeug angebotene Kommunikationsdienste, welche z.B. den Fahrgästen gratis angeboten werden, auch von außerhalb des Fahrzeugs genutzt werden. Außerdem können auch Funckommunikationseinrichtung Funkkommunikationssystem außerhalb des Fahrzeugs durch den Funksignale der im Fahrzeug angebrachten gestört werden.

US2004/107641; US2010/288116; K. Mitchell et. al. "Research to Demonstrate the Ability of Close-coupled Frequency Selective Structures to Enhance the Spectral Efficiency of Radio Systems in Buildings," BAE Systems 31-03-2004 offenbaren dann weitere ähnliche Strukturen die eine Frequenzselektivität aufweisen.

### Darstellung der Erfindung

Der Erfindung liegt daher die Aufgabe zugrunde, einen Empfangs- und Verbindungsqualität von in Fahrzeugen genutzten Funkkommunikationseinrichtungen zu verbessern - unabhängig von der Anbringung der Funkkommunikationseinrichtung.

Die Lösung dieser Aufgabe erfolgt, durch eine verspiegelte Fensterscheibe nach einem der Ansprüche 1 bis 6.

Der Hauptaspekt der erfindungsgemäßen Fensterscheibe besteht darin, dass das die Fensterscheibe frequenzselektiv ausgestaltet ist. Durch die entsprechenden Eigenschaften der Fensterscheiben werden Signale bzw. Frequenzbereiche von Kommunikationsdiensten, deren Funkkommunikationseinrichtungen außerhalb des Fahrzeugs gelegen sind, möglichst ungehindert durchgelassen. Es können damit Kommunikationsdienste ohne starke Einbußen durch eine Dämpfung beim Passieren der Fensterscheibe genutzt werden. Es ist damit möglich, beispielsweise Kommunikationsdienste von GSM-, UMTS-, in Zukunft auch LTE-Funkkommunikationseinrichtungen im Innenraum des Fahrzeugs störungsfrei zu nutzen. Es ist auch denkbar, dass Signale von GSM-R (GSM-Railway), DVB-T, Radiowellen oder BOS-Funk wie z.B. TETRA möglichst ungehindert die Fensterscheibe passieren können.

Ein weiterer, vorteilhafter Aspekt der erfindungsgemäßen Fensterscheibe ist, dass durch die spezielle frequenzselektive Ausgestaltung Signale bzw. Frequenzbereiche von Funkkommunikationseinrichtungen (z.B. WLAN), welche im Inneren des Fahrzeugs angebracht sind, gesperrt werden. Dies ermöglicht einen ungestörten Betrieb dieser Funkkommunikationseinrichtungen im Innenraum des Fahrzeugs und vermindert weiterhin Interferenzen mit außerhalb des Fahrzeugs angeordneten Funckommunikationseinrichtungen. Außerdem wird einen Nutzung dieser im Innerraum des Fahrzeugs befindlichen Funkkommunikationseinrichtungen von außerhalb erheblich erschwert.

Durch die entsprechende Filtercharakteristik der Metallisierung weist die Fensterscheibe eine Wirkung ähnlich einer Bandsperre für bestimmte, durch im Innenraum des Fahrzeugs genutzte Funkkommunikationseinrichtungen vorgegebene Frequenzbereiche auf. Weiterhin wird durch die Metallisierung eine Wärmestrahlung abgehalten. Der Innenraum des Fahrzeugs ist damit besser thermisch isoliert und wird z.B. vor einem Aufheizen durch Sonneneinstrahlung besser geschützt.

Zum Erzielen der entsprechenden Filtercharakteristik ist es von Vorteil, wenn die Metallisierung durch ein Muster mit zumindest zwei unterschiedlichen Strukturelementen strukturiert wird. Das Muster bzw. die Struktur der Metallisierung, welche durch die Strukturelemente gebildet wird, wird idealer Weise so optimiert, dass in den gewünschten Durchlassbereichen eine geringe Dämpfung und in den gewünschten Sperrbereichen einen hohe Dämpfung vorliegt. Durch die jeweils einfallenden Funkwellen werden die jeweiligen Strukturelemente z.B. zum Schwingen angeregt. Im Bereich der Resonanzfrequenz des jeweiligen Strukturelements kommt es zu einer verstärkten Reflexion der jeweiligen Funksignale. Die Transmission dieser Signale bzw. dieses Frequenzbereichs nimmt gleichzeitig ab. D.h. der entsprechende Frequenzbereich, welcher durch geeignete Wahl des Strukturelements bzw. seiner Parameter (z.B. Länge, Breite, etc.) definiert wird, wird stark gedämpft bzw. gesperrt.

Durch entsprechende Strukturelemente bzw. Strukturierung der Metallisierung wird auf einfache Weise ein weitgehend störungsfreier Empfang von Signalen von jeweiligen Funkkommunikationseinrichtungen, welche innerhalb und außerhalb des Fahrzeugs angebracht sind, erzielt. Durch die Strukturierung werden die gewünschten Frequenzbereiche entweder durchgelassen oder gesperrt. Durch die Metallisierung der Fensterscheiben wird das Innere des Fahrzeugs besser thermisch isoliert.

Es ist weiterhin günstig, wenn zwischen den Strukturelementen ein Isolierabstand vorgesehen ist. Die genauen Resonanzfrequenzen der Strukturelemente werden durch die Nähe zu benachbarten Strukturelementen verstimmt. Der Isolierabstand stellt dabei einen maßgeblichen Einflussfaktor für eine Verstimmung der nebeneinander liegenden bzw. benachbarten Strukturelemente dar. Unter Verstimmung wird beispielsweise in der Elektrotechnik eine relative Darstellung eines Frequenzverhältnisses verstanden, wobei ein der Frequenzen vorgegeben und als fest angesehen wird. Die vorgegebene Frequenz ist üblicherweise eine Resonanzfrequenz z.B. der jeweils verwendeten Strukturelemente. Die Verstimmung beschreibt damit in normierter Form wie eine aktuelle Frequenz von der zu erwarteten Resonanz- oder Filterfrequenz abweicht. Durch den Isolierabstand bzw. durch seine Breite wird der Grad der Verstimmung beeinflusst. Weiterhin werden vom Isolationsabstand auch ein Abdeckungsgrad der Metallisierung und damit die Transmission bei Frequenzen in Frequenzbereichen außerhalb der durch die Struktur bestimmten Sperrbereichen beeinflusst.

Eine spezielle Ausführungsvariante der erfindungsgemäßen Fensterscheibe sind für das Muster der Metallisierung idealerweise kreuzförmige und rechteckige, insbesondere quadratische, Strukturelemente vorgesehen. Die kreuzförmigen Strukturelemente sind vorteilhafter Weise derart in zwei Raumrichtungen periodisch wiederholt angeordnet, dass die waagrecht- und senkrecht-ausgerichteten Enden der kreuzförmigen Strukturelemente zueinander zeigen bzw. benachbart sind, und dass von den zwischen jeweils vier kreuzförmigen Strukturelementen liegenden Leerräumen die rechteckigen bzw. quadratischen Strukturelemente gebildet werden. Durch eine Auswahl von kreuzförmigen und rechteckigen Strukturelementen können mittels Auswahl zugehöriger Strukturelementparameter zwei Frequenzbänder mit deutlich unterschiedlichen Mittelfrequenzen gesperrt werden. Damit können idealer Weise jene Frequenzbänder ausgewählt werden, welche von im Innerraum des Fahrzeugs angebrachten Funkkommunikationseinrichtungen genutzt werden.

So kann beispielsweise ein unteres Sperrband durch eine Länge der kreuzförmigen Strukturelemente und eine oberes Sperrband durch eine Seitenlänge der rechteckigen bzw. quadratischen Strukturelemente bestimmt werden. Im Bereich der jeweiligen Resonanzfrequenz werden dann die entsprechenden Frequenzen verstärkt reflektiert und damit eine Transmission dieser Frequenzen bzw. der zugehörigen Frequenzbereiche durch die erfindungsgemäße Fensterscheibe stark reduziert. Die genauen Resonanzfrequenzen von kreuzförmigen bzw. rechteckigen Strukturelementen werden allerdings durch die Nähe zu benachbarten kreuzförmigen oder rechteckigen Strukturelementen verstimmt. Durch eine entsprechende Wahl des Isolierabstandes zwischen den Strukturelementen kann der Grad der Verstimmung beeinflusst werden - d.h. um die gewünschten Sperrbänder zu erreichen, werden die kreuzförmigen und rechteckigen bzw. quadratischen Strukturelement in ihren jeweiligen Längen so verändert bzw. die Breite des Isolierabstands so variiert, dass die Verstimmung zwischen nebeneinander liegenden Strukturelementen ausgeglichen wird. D.h. durch einen geeignete Auswahl der Strukturelementparameter wie z.B. Form, Länge der Strukturelemente, Breite des Isolierabstandes, etc. kann für die gewünschten durchzulassenden und zu sperrenden Frequenzbereiche eine optimale Struktur der Metallisierung gefunden werden, durch welche eine optimalen Empfangsqualität für Kommunikationsdienste von Funkkommunikationseinrichtungen innerhalb und außerhalb des Fahrzeugs ermöglicht wird.

Weiterhin ist es vorteilhaft, wenn die Metallisierung zusätzlich mit einer Feinstruktur versehen ist. Durch die Feinstruktur können auf einfache Weise die Eigenschaften der Fensterscheibe im optischen und thermischen Bereich verbessert werden. D.h. Strahlung im sichtbaren Frequenzspektrum und/oder Wärmestrahlung werden besser reflektiert bzw. die Transmission reduziert. Weiterhin kann mit Hilfe der Feinstruktur auch ein optisch ansprechendes Erscheinungsbild der Fensterscheibe erzielt werden. Es können so z.B. gezielt Schriftzüge oder Formen (z.B. Logos, etc.) auf die Fensterscheibe aufgebracht werden.

Eine bevorzugte Ausbildung der gegenständlichen Erfindung sieht vor, dass als im Innenraum des Fahrzeugs angeordnete Funkkommunikationseinrichtung ein so genanntes Wireless Local Area Network oder WLAN einsetzbar ist. Häufig wird im Innenraum von Fahrzeugen, wie z.B. Zügen, WLAN-Technik bzw.-Infrastruktur (z.B. WLAN-Hotspots, etc.) eingesetzt, um den Fahrgästen mobile Datendienste anzubieten. Für einen störungsfreien Betrieb im Inneren des Fahrzeugs ist es daher günstig, wenn die Signale bzw. die Frequenzbereiche des eingesetzten WLANs von der erfindungsgemäßen Fensterscheibe gesperrt werden. Für den Betrieb von drahtlosen Netzwerken (WLAN nach IEEE-Standards 802.11a/h und 802.11n) sind derzeit zwei lizenzfreie Frequenzbereiche aus den ISM-Bändern freigegebenen worden - das sind die Bereiche von 2,45GHz - 2,48 GHz und von 5,2 GHz bis 5,8 GHz.

Als durchlassbare Signale von Funkkommunikationseinrichtungen, welche außerhalb des Fahrzeugs angeordnet sind, sind vorteilhafter Weise Signale bzw. die Frequenzbereiche von Signalen von Funkkommunikationseinrichtungen nach dem GSM, UMTS oder LTE-Mobilfunkstandards vorgesehen. Damit können mobile Kommunikationsdienste wie z.B. Sprachtelefonie, Übertragen von Kurznachrichten, etc. mit mobilen Endgeräten (z.B. Mobiltelefon, Smartphone, etc.) in Fahrzeugen während einer gesamten Strecke mit optimaler Empfangsqualität und annähernd störungsfrei genutzt werden. Weiterhin ist auch denkbar, dass Signale von GSM-R (ein GSM-Standard, welcher auf die Eisenbahn angepasst worden ist), DVB-T, UKW-Radiowellen und/oder BOS-Funk (z.B. TETRA) ebenfalls von der erfindungsgemäßen Fensterscheibe durchgelassen werden. Damit können z.B. Fernsehübertragungen, Radiosendungen, etc. von Fahrgästen oder behördlicher Richtfunk von Einsatzkräften in Fahrzeugen ohne Störungen empfangen und genutzt werden.

### Kurzbeschreibung der Zeichnung

Die Erfindung wird nachfolgend schematisch in beispielhafter Weise anhand der beigefügten Figuren erläutert. Figur 1 zeigt dabei schematisch und beispielhaft einen Ausschnitt der erfindungsgemäßen verspiegelten Fensterscheibe mit einer beispielhaften Musterstruktur der Metallisierung. Figur 2 zeigt beispielhaft und schematisch ein Schienenfahrzeug mit erfindungsgemäß verspiegelten Fensterscheiben.

### Ausführung der Erfindung

Figur 1 zeigt in schematischer Weise und beispielhaft einen Ausschnitt der erfindungsgemäßen verspiegelten Fensterscheibe FS, welche in Fahrzeugen F wie z.B. Schienenfahrzeugen eingesetzt werden kann. Die beispielhaft dargestellte Fensterscheibe FS weist eine transparente und elektrisch leitfähige Metallisierung ME auf, welche aufgrund einer Strukturierung frequenzselektiv ist. Durch die Strukturierung der Metallisierung ME werden von der Fensterscheibe FS einerseits Signalen von und zu Funkkommunikationseinrichtungen wie z.B. Mobilfunknetzen nach dem GSM-, UMTS oder zukünftig nach dem LTE-Standard oder gegebenenfalls auch Signale von GSM-R-Netzen, DVB-T, UKW-Radiowellen oder BOS-Funksystem wie z.B. TETRA durchgelassen, welche sich außerhalb des Fahrzeugs F befinden. Andererseits werden Signale von und zu Funkkommunikationseinrichtungen wie z.B. Wireless LAN gesperrt, wenn diese innerhalb des Fahrzeugs F angeordnet sind.

Die beispielhafte Fensterscheibe FS ist dazu durch ein Muster mit zumindest zwei unterschiedlichen Strukturelemente SE1, SE2 strukturiert. Zwischen den Strukturelementen ist ein Isolierabstand IS vorgesehen, welcher keine Metallisierung ME aufweist.

Bei dem in Figur 1 beispielhaft dargestellten Ausführungsbeispiel umfasst das Muster der Strukturierung ein erstes Strukturelement SE1, welches als kreuzförmiges Strukturelement SE1 ausgeführt ist. Das kreuzförmige Strukturelement SE1 ist in zwei Raumrichtungen - waagrecht und senkrecht - periodisch wiederholend angeordnet, wobei die Kreuzenden der nebeneinander liegenden kreuzförmigen Strukturelemente SE1 sowohl in vertikaler als auch in senkrechter Raumrichtung zueinander zeigen. Von den zwischen den kreuzförmigen Strukturelemente SE1 entstehenden Leerräumen wird ein zweites, durch den Isolierabstand IS isoliertes Strukturelement SE2 gebildet. Das zweite Strukturelement ist rechteckig oder wie in Figur 1 dargestellt quadratisch. Von einer derartig ausgebildete Metallisierung wird beispielsweise ein frequenzselektives Sperren von zwei Frequenzbändern mit deutliche unterschiedlicher Mittelfrequenz ermöglicht - wie z.B. den zwei lizenzfrei freigegebenen Frequenzbereichen aus dem ISM-Bändern von 2,45GHz - 2,48 GHz und von 5,2 GHz bis 5,8 GHz, welche für den Betrieb von drahtlosen Netzwerken bzw. Wireless LAN genutzt werden.

Durch das in Figur 1 beispielhaft dargestellte Muster der Metallisierung ME wird ein unteres Sperrband im Wesentlichen durch eine Länge des ersten, kreuzförmigen Strukturelements SE1 bestimmt. Dabei liegt die Länge des kreuzförmigen Strukturelements SE1 in einer Größenordnung einer halben Wellenlänge der ausgewählten unteren Frequenz. Durch eine einfallende Funkwelle werden die kreuzförmigen Strukturelemente SE1 im ausgewählten Frequenzbereich zur Schwingung angeregt. Im Bereich einer Resonanzfrequenz der kreuzförmigen Strukturelemente SE1 kommt es zu einer verstärkten Reflexion der einfallenden Funkwellen bzw. der Signale jener Funkkommunikationseinrichtung, von welcher diese Frequenz genutzt wird. Damit wird gleichzeitige eine Transmission reduziert.

Ein oberes Sperrband wird bei dem beispielhaft in Figur 1 dargestellten Muster der Metallisierung ME durch das zweite, reckeckige bzw. quadratische Strukturelement SE2 realisiert.

Dabei wird das obere Sperrband durch eine Seitenlänge des zweiten Strukturelements SE2 bestimmt. Die Seitenlänge liegt beispielsweise in einer Größenordnung der halben Wellenlänge der ausgewählten oberen Frequenz. Durch eine einfallende Funkwelle werden dann im ausgewählten Frequenzbereich die zweiten, reckeckigen bzw. quadratischen Strukturelemente SE2 in eine Schwingung versetzt. Im Bereich der Resonanzfrequenz der zweiten Strukturelemente SE2 kommt es wiederum zu einer verstärkten Reflexion von Funksignalen bzw. einer Abnahme der Transmission.

Durch eine laufende, wiederholende Anordnung - Periodizität-der Strukturelemente SE1, SE2 ist das Muster für beide Raumrichtungen identisch. Damit wird z.B. eine gleichartige Wirkung für zwei orthogonal polarisierte, einfallende Funkwellen erzielt. Eine Wirkung der Strukturelemente SE1, SE2 wird beispielsweise zumindest für senkrecht einfallende Funkwellen von deren Polarisation unabhängig bzw. invariant. Die genauen Resonanzfrequenzen der kreuzförmigen und rechteckigen bzw. quadratischen Strukturelemente SE1, SE2 werden dann z.B. durch die Nähe zu den jeweils benachbarten kreuzförmigen und rechteckigen bzw. quadratischen Strukturelemente SE1, SE2 verstimmt. Vom Isolationsabstand IS zwischen den Strukturelementen SE1, SE2 wird damit eine wesentlicher Einflussfaktor auf die jeweilige Verstimmung gebildet. Um die ausgewählten Sperrbänder wie z.B. die Frequenzbereiche der innerhalb des Fahrzeugs F angeordneten Funkkommunikationseinrichtungen zu erreichen, werden die kreuzförmigen Strukturelemente SE1 wie die rechteckigen bzw. quadratischen Strukturelemente SE2 in den jeweiligen Seitenlängen derart verändert, bis eine Verstimmung eines benachbarten bzw. danebenliegenden Strukturelements SE1, SE2 ausgeglichen wird.

Weiterhin kann vom Isolierabstand IS neben einem Grad der Verstimmung der kreuzförmigen und rechteckigen bzw. quadratischen Strukturelemente SE1, SE2 auch ein Abdeckungsgrad der Metallisierung ME und damit eine Transmission von Signalen bei Frequenzen außerhalb der ausgewählten Sperrbänder beeinflusst werden. Durch eine geeignete Wahl der Parameter wie z.B. Seitenlänge, etc. der Strukturelemente SE1, SE2 können für die jeweils zu sperrenden Frequenzbereich bzw. für die entsprechenden im Innenraum des Fahrzeugs F angeordneten Funkkommunikationseinrichtungen optimierte Strukturen der Metallisierung ME gefunden werden. D.h. die Metallisierung kann auf die Anforderungen, welche Funkkommunikationseinrichtungen bzw. welche Frequenzen durchgelassen bzw. gesperrt werden sollen, optimal eingestellt werden.

Weiterhin kann die Metallisierung ME der Fensterscheiben FS noch mit einer Feinstruktur versehen werden, durch welche die Eigenschaften im optischen und thermischen Bereich verbessert wird. Mittels der Feinstruktur kann beispielsweise auch ein Erscheinungsbild der Fensterscheiben FS entsprechend gestaltet werden. Es können beispielsweise ansprechende Strukturmuster, Forme, Schriftzüge, Logos, etc. realisiert werden.

Wie in Figur 2 dargestellt, können bei einem Fahrzeug F die verspiegelten Fensterscheiben FS über die Fahrzeugseiten verteilt angeordnet werden. Auf diese Weise werden die Empfangsverhältnisse sowohl für die außerhalb des Fahrzeugs F angeordneten Funkkommunikationseinrichtungen als auch für die innerhalb des Fahrzeugs F angeordneten Funkkommunikationseinrichtungen optimiert bzw. verbessert. Die erfindungsgemäßen Fensterscheiben FS sind dabei besonders für einen Einsatz in Schienenfahrzeugen, insbesondere in Zügen und/oder Straßenbahnen geeignet.

In gleicher Weise können die erfindungsgemäßen Fensterscheiben auch in anderen Fahrzeugen (z.B. Bussen, etc.) und in Gebäuden mit verspiegelten Fenstern zum Einsatz kommen.

## Patentansprüche

1. Verspiegelte Fensterscheibe (FS) für einen Einsatz in einem Fahrzeug (F), insbesondere für Schienenfahrzeuge, wobei die Fensterscheibe (FS) eine transparente, strukturierte und elektrisch leitfähige Metallisierung (ME) aufweist, wobei die Metallisierung (ME) frequenzselektiv ausgestaltet ist, und wobei die Metallisierung (ME) eine Filtercharakteristik (SE1, SE2, IS) derart aufweist, dass Signale von und zu Funckommunikationseinrichtungen nach dem GSM, UMTS und/oder LTE Mobilfunkstandards durchgelassen und Signale aus den ISM-Bändern von 2,45 GHz bis 2,48 GHz und von 5,2 GHz bis 5,8 GHz gesperrt werden.

2. Verspiegelte Fensterscheibe nach Anspruch 1, **dadurch gekennzeichnet, dass** die Metallisierung (ME) durch ein Muster mit zumindest zwei unterschiedlichen Strukturelementen (SE1, SE2) strukturiert ist.

3. Verspiegelte Fensterscheibe nach Anspruch 2, **dadurch gekennzeichnet, dass** zwischen den Strukturelementen (SE1, SE2) ein Isolationsabstand (IS) vorgesehen ist.

4. Verspiegelte Fensterscheibe nach einem der Ansprüche 2 bis 3, **dadurch gekennzeichnet, dass** für das Muster der Metallisierung (ME) kreuzförmige und rechteckige, insbesondere quadratische, Strukturelemente (SE1, SE2) eingesetzt sind.

5. Verspiegelte Fensterscheibe nach Anspruch 4, **dadurch gekennzeichnet, dass** die kreuzförmigen Strukturelemente (SE1) in zwei Raumrichtungen periodisch wiederholenden derart angeordnet sind, dass jeweilige Enden der kreuzförmigen Strukturelemente (SE1) zueinander zeigen, und dass vom jeweiligen Leerraum zwischen jeweils vier kreuzförmigen Strukturelementen (SE1) die rechteckigen Strukturelemente (SE2), insbesondere ein Quadrat, gebildet werden.

6. Verspiegelte Fensterscheibe nach einem der vorangegangenen Ansprüche, **dadurch gekennzeichnet, dass** die Metallisierung (ME) weiterhin mit einer Feinstruktur versehen ist.

7. Fahrzeug (F) mit verspiegelten Fensterscheiben (FS) nach einem der Ansprüche 1 bis 6, **dadurch gekennzeichnet, dass** die verspiegelten Fensterscheiben (FS) über beide Fahrzeuglängsseiten verteilt angeordnet sind.

8. Fahrzeug nach Anspruch 7, **dadurch gekennzeichnet, dass** das Fahrzeug (F) als Schienenfahrzeug, insbesondere Zug und/oder Straßenbahn, ausgeführt ist.

## Claims

1. Metal-coated window pane (FS) for use in a vehicle (F), in particular for rail vehicles, wherein the window pane (FS) has a transparent, structured and electrically conductive metallization (ME), wherein the metallization (ME) is designed to be frequency-selective, and wherein the metallization (ME) has a filter characteristic (SE1, SE2, IS) so that signals are allowed to pass from and to radio communication devices according to the GSM, UMTS and/or LTE mobile radio standard and signals from the ISM bands from 2.45 GHz to 2.48 GHz and from 5.2 GHz to 5.8 GHz are blocked.

2. Metal-coated window pane according to claim 1, **characterised in that** the metallization (ME) is structured by a pattern with at least two different structural elements (SE1, SE2).

3. Metal-coated window pane according to claim 2, **characterised in that** an insulation distance (IS) is provided between the structural elements (SE1, SE2).

4. Metal-coated window pane according to one of claims 2 to 3, **characterised in that** crosswise and rectangular, in particular square, structural elements (SE1, SE2) are used for the pattern of the metallization (ME).

5. Metal-coated window pane according to claim 4, **characterised in that** the crosswise structural elements (SE1) are arranged periodically repeating in two spatial directions so that respective ends of the crosswise structural elements (SE1) point to one another, and that the rectangular structural elements (SE2), in particular a square, are formed from the respective empty space between in each case four crosswise structural elements (SE1).

6. Metal-coated window pane according to one of the preceding claims, **characterised in that** the metallization (ME) is further provided with a fine structure.

7. Vehicle (F) with metal-coated window panes (FS) according to one of claims 1 to 6, **characterised in that** the metal-coated window panes (FS) are arranged distributed over both long sides of a vehicle.

8. Vehicle according to claim 7, **characterised in that** the vehicle (F) is designed as a rail vehicle, in particular train and/or tram.

## Revendications

1. Vitre (FS) réflectorisée destinée à être utilisée dans un véhicule (F), en particulier des véhicules ferroviaires, la vitre (FS) étant dotée d'une métallisation (ME) transparente, structurée et électriquement conductrice,
la métallisation (ME) étant réalisée de manière à être sélective en fréquence, et
la métallisation (ME) présentant une caractéristique de filtrage (SE1, SE2, IS) telle qu'elle laisse passer des signaux reçus de et envoyés à des dispositifs de communication radio fonctionnant selon les normes de radio mobile GSM, UMTS et/ou LTE et qu'elle bloque des signaux des bandes ISM allant de 2,45 GHz à 2,48 GHz et de 5,2 GHz à 5,8 GHz.

2. Vitre réflectorisée selon la revendication 1, **caractérisée en ce que** la métallisation (ME) est structurée par un motif comprenant au moins deux éléments de structure (SE1, SE2) différents.

3. Vitre réflectorisée selon la revendication 2, **caractérisée en ce qu'**une distance d'isolement (IS) est prévue entre les éléments de structure (SE1, SE2).

4. Vitre réflectorisée selon l'une des revendications 2 à 3, **caractérisée en ce que** des éléments de structure (SE1, SE2) cruciformes et rectangulaires, en particulier carrés, sont utilisés pour le motif de la métallisation (ME).

5. Vitre réflectorisée selon la revendication 4, **caractérisée en ce que** les éléments de structure cruciformes (SE1) sont disposés en se répétant périodiquement dans deux directions spatiales de sorte que des extrémités respectives des éléments de structure cruciformes (SE1) soient dirigées l'une vers l'autre et que les éléments de structure rectangulaires (SE2), en particulier des carrés, soient formés par l'espace vide respectif entre quatre éléments de structure cruciformes (SE1) respectifs.

6. Vitre réflectorisée selon l'une des revendications précédentes, **caractérisée en ce que** la métallisation (ME) est en outre dotée d'une structure fine.

7. Véhicule (F) comprenant des vitres (FS) réflectorisées selon l'une des revendications 1 à 6, **caractérisé en ce que** les vitres (FS) réflectorisées sont réparties sur les deux côtés longitudinaux du véhicule.

8. Véhicule selon la revendication 7, **caractérisé en ce que** le véhicule (F) est exécuté en tant que véhicule ferroviaire, en particulier train et/ou tramway.
